# EUROPÄISCHE PATENTSCHRIFT

(11) **EP 3 725 975 B1**
(45) Veröffentlichungstag und Bekanntmachung des Hinweises auf die Patenterteilung: **04.05.2022**
(21) Anmeldenummer: 20177218.3
(22) Anmeldetag: 19.02.2016
(51) Int. Cl.: E04G 11/36, E04H 6/10, E04H 6/08

(54) **VERFAHREN ZUR HERSTELLUNG EINES PARKDECKMODUL**
METHOD FOR MANUFACTURING A PARKING COVER MODULE
PROCÉDÉ DE FABRICATION D'UN MODULE DE PARC DE STATIONNEMENT

(30) Priorität: 20.02.2015 DE 102015102455
(43) Veröffentlichungstag der Anmeldung: 21.10.2020
(62) Teilanmeldung aus: 16705201.8
(73) Patentinhaber: Christmann & Pfeifer Construction GmbH & Co. Kg, 35719 Angelburg (DE)
(72) Erfinder: Waldek, Michael, 35216 Biedenkopf (DE)
(74) Vertreter: Patentanwälte Olbricht Buchhold Keulertz

(56) Entgegenhaltungen:
- EP-A1- 1 736 616
- EP-B1- 1 736 616
- WO-A1-2006/100921
- WO-A1-2013/015015
- DE-U1-202005 007 959
- DE-U1-202005 007 959
- GB-A- 907 616
- GB-A- 2 446 291

## Beschreibung

Die Erfindung betrifft ein Verfahren gemäß Anspruch 1 zur Herstellung eines Parkdeckmoduls für ein demontierbares Parkdeck, das ein Deckenelement mit zwei Schmalseiten und zwei Längsseiten aufweist. Demontierbare Parkdecks kommen immer dann zum Einsatz, wenn für einen begrenzten Zeitraum zusätzlicher Parkraum zur Verfügung gestellt werden soll. Dabei werden die demontierbaren Parkdecks üblicherweise aus einem Gerüst aus verzinkten Stahlträgern zusammengesetzt, wobei auf Längsträger entsprechende Deckenelemente üblicherweise aus Holz oder Metall abgelegt werden. Somit ist es möglich, die Größe des demontierbaren Parkdecks relativ einfach an den zur Verfügung stehenden Platz anzupassen. Durch das demontierbare Parkdeck kann zumindest eine zweite Parkebene bereitgestellt werden, wobei Fahrzeuge sowohl auf den Deckenelementen als auch unter den Deckenelementen geparkt werden können. Es wird somit fast eine Verdoppelung der Kapazität erreicht. Gegebenenfalls ist es sogar möglich, mehrstöckige demontierbare Parkdecks zu realisieren, wobei dann mehrere Deckenelemente übereinander angeordnet sind. Dementsprechend stehen dann mehrere Ebenen als Parkraum zur Verfügung.

Bei bekannten Lösungen für demontierbare Parkdecks werden diese am gewünschten Ort aus vielen Einzelteilen zusammengebaut. So erfolgt in der Regel zunächst ein Zusammensetzen des benötigten Gerüstes, das anschließend mit den Deckenelementen versehen wird. Der Auf- und Abbau dieser demontierbaren Parkdecks ist daher relativ aufwendig und insbesondere für Parkdecks, die nur über einen kurzen Zeitraum genutzt werden, kaum wirtschaftlich.

Aus GB 2 446 291 A ist ein Parkdeckmodul für ein demontierbares Parkdeck bekannt, das ein Deckenelement mit zwei Schmalseiten und zwei Längsseiten aufweist. Dabei sind an den Schmalseiten Seitenteile zum eigenständigen Aufstellen des Parkdeckmoduls angeordnet. Die Seitenteile sind über Längsträger verbunden, auf denen das Deckenelement gelegt ist. Das Deckenelement kann dabei beispielsweise als Betonverbundbauteil ausgebildet sein.

EP 1 736 616 A1 zeigt ein Parkdeckmodul für ein demontierbares Parkdeck, das ein Deckenelement mit zwei Schmalseiten und zwei Längsseiten aufweist, wobei das Deckenelement aus Stahlbeton ausgebildet ist. An den Schmalseiten sind Seitenteile angeordnet (M3), deren bodenseitige Enden in Fußelementen aufgenommen sind, wobei die Fußelemente ebenfalls aus Stahlblech ausgebildet sind.

Aus WO 2013/015015 A1 ist ebenfalls ein Parkdeckmodul bekannt, das ein Deckenelement mit zwei Schmalseiten und zwei Längsseiten aufweist. Darüber hinaus werden Seitenteile zum eigenständigen Aufstellen des Parkdeckmoduls gezeigt.

WO 2006/100921 A1 beschreibt ein Parkdeckmodul bestehend aus einem Deckenelement mit Schmalseiten und Längsseiten. Weiterhin sind Seitenteile zum eigenständigen Aufstellen des Parkdeckmoduls offenbart.

DE 20 2005 007 959 U1 zeigt ein Deckenelement aus Beton, das in einer konkaven Schalung hergestellt wird.

Aus GB 907 616 A sind Deckenelemente zwei Schmalseiten und zwei Längsseiten sowie mit ausfahrbaren Seitenteilen bekannt.

Der Erfindung liegt nun die Aufgabe zugrunde, ein Verfahren zum Herstellen eines Parkdeckmoduls anzugeben, das mit geringem Aufwand hergestellt werden kann.

Erfindungsgemäß wird diese Aufgabe durch ein Verfahren mit den Merkmalen des Anspruchs 1 gelöst.

Vorteilhafte Ausgestaltungen finden sich in den Unteransprüchen.

Bei einem Verfahren zum Herstellen eines Parkdeckmoduls für ein demontierbares Parkdeck, ist erfindungsgemäß vorgesehen, dass ein Deckenelement mit zwei Längsseiten und mit zwei Schmalseiten zur Befestigung von Seitenteilen als Stahlbeton-Verbundelement hergestellt wird, ein Stahlverbundträger über eine Schalung mit konkaver Form angeordnet und in Richtung Schalung auf Biegung entsprechend der Form der Schalung belastet wird, wobei anschließend Beton in die Schalung eingegossen wird und nach Aushärten des Betons die Belastung des Stahlverbundträgers weggenommen wird.

Dies ermöglicht ein einfach herzustellendes und somit kostengünstiges Parkdeckmodul, da das Deckenelement als alleine tragendes Element ohne unterstützende Längsträger eingesetzt werden kann. Gleichzeitig ist das Deckenelement sehr robust gegen Witterungseinflüsse und kann hohe Lasten aufnehmen. Durch die Biegebelastung der Stahlverbundträger erhält das Deckenelement eine Vorspannung zur Minimierung des Risikos des Entstehens von Rissen. Dadurch lässt sich das Deckenelement auch relativ zeitnah nach dem Betonieren problemlos aus der Schalung entnehmen und umdrehen, ohne das durch die dabei auftretenden sich ändernden Druck- und Zugbelastungen Schäden im Beton auftreten. Im unbelasteten Zustand kann das Deckenelement aufgrund dieser Vorspannung eine Wölbung aufweisen, die jedoch keine Probleme darstellt. Diese Wölbung weist bei aufgestellten Parkdeckmodul nach oben, so dass beispielsweise Regenwasser einfach ablaufen kann und eine Pfützenbildung verhindert wird. Gleichzeitigt ergibt sich bei Anordnung von Fahrzeugen auf dem Deckenelement nur eine zunehmende Druckbelastung und keine zunehmende Zugbelastung, so dass insgesamt eine höhere Belastbarkeit des Deckenelements erreicht wird.

Dabei ist besonders bevorzugt, dass das Deckenelement nach Herausnehmen aus der Schale gewendet wird, wobei die in der Schalung unten liegende Seite als Park- und Fahrbahnfläche im Parkdeckmodul eingesetzt wird. Diese in der Schalung untenliegende Seite kann mit relativ hoher Oberflächenqualität hergestellt werden und kann so ohne zusätzliche Beschichtung als Fahrbahnfläche eingesetzt werden. Die Stahlverbundträger liegen dann im aufgestellten Zustand des Parkdeckmoduls unterseitig. Eine Verkleidung ist demnach nicht erforderlich.

Vorzugsweise werden an Schmalseiten des Deckenelements zum eigenständigen Aufstellen des Parkdeckmoduls Seitenteile schwenkbar befestigt. Die Seitenteile können also direkt mit dem Deckenelement verbunden werden, ohne das zusätzliche Träger erforderlich sind. Dies führt zu einem besonders einfachen Aufbau.

Dabei ist besonders bevorzugt, dass die Seitenteile an den Stahlverbundträgern schwenkbar befestigt werden. Die Stahlverbundträger dienen dann zur Kraftübertragung von den Seitenteilen auf die Deckenelemente. Eine punktuelle Belastung des Betons wird so verhindert und eine hohe Belastbarkeit sichergestellt.

Bei einem Parkdeckmodul für ein demontierbares Parkdeck, das ein Deckenelement mit zwei Schmalseiten und zwei Längsseiten aufweist, ist also vorgesehen, dass das Deckenelement als Stahlbeton-Verbundelement ausgebildet ist: Das Stahlbeton-Verbundelement ist dabei nach einem in den Ansprüche 1 bis 4 beschriebenen Verfahren hergestellt.

Dies ermöglicht ein kostengünstiges Parkdeckmodul. Gleichzeitig ist das Deckenelement sehr robust gegen Witterungseinflüsse und kann ausreichend hohe Lasten aufnehmen. Bevorzugt erhält das Deckenelement eine Vorspannung zur Minimierung von Rissbreiten. Dadurch wird eine erhöhte Widerstandsfähigkeit gegen Witterungseinflüsse, insbesondere gegen Feuchtigkeit in Kombination mit Streusalzen erreicht. Im unbelasteten Zustand kann das Deckenelement aufgrund dieser Vorspannung eine Wölbung aufweisen.

Bevorzugterweise sind an den Schmalseiten Seitenteile zum eigenständigen Aufstellen des Parkdeckmoduls angeordnet. Das demontierbare Parkdeck kann dann durch Zusammenstellen der Parkdeckmodule fertig aufgestellt werden, wobei jedes Parkdeckmodul bereits ein Deckenelement beinhaltet, das mit Hilfe der Seitenteile frei aufgestellt werden kann, so dass unterhalb des Deckenelements und auf dem Deckenelement Fahrzeuge geparkt werden können. Die Deckenelemente dienen damit als Park- und Fahrbahnflächen. Es ist nicht erforderlich, zunächst ein vollständiges Gerüst zu bauen, welches anschließend mit Deckenelementen zu versehen ist. Vielmehr entsteht durch Kombination mehrerer Parkdeckmodule bereits ein demontierbares Parkdeck mit zumindest zwei Ebenen. Der Aufwand für den Aufbau und den Abbau wird somit minimiert. Dabei wird dadurch, dass die Parkdeckmodule eigenständig auf ihren Seitenteilen stehen können, eine hohe Stabilität erreicht, wobei gleichzeitig der Aufbau weiter vereinfacht wird, da die Parkdeckmodule einfach nebeneinander gestellt werden können und dann nur aneinander gesichert werden müssen.

In einer bevorzugten Ausgestaltung sind die Seitenteile derart schwenkbar am Deckenelement befestigt, dass sie von einer Aufstellposition, in der sie senkrecht zum Deckenelement verlaufen, in eine Transportposition verschwenkbar sind, in der sie parallel zum Deckenelement ausgerichtet sind. Die Parkdeckmodule können so zum Transport platzsparend zusammengelegt werden. Somit bleiben die Seitenteile immer mit dem Deckenelement verbunden, womit eine hohe Stabilität dieser Verbindung erhalten werden kann.

Vorzugsweise stehen die Seitenteile in der Aufstellposition über das Deckenelement über. Die überstehenden Bereiche bilden damit eine Begrenzung an den Schmalseiten des Deckenelements bzw. ein Geländer und eine Absturzsicherung für Fahrzeuge. Ein zusätzliches Sicherungselement ist damit nicht mehr erforderlich.

In einer alternativen Ausgestaltung schließen die Seitenteile in der Aufstellposition bündig mit der Park- und Fahrbahnfläche des Deckenelements ab.

In einer bevorzugten Ausgestaltung weisen die Seitenteile jeweils zwei Vertikalstreben auf, die gegebenenfalls als Profile, insbesondere mit H-förmigen Querschnitt, ausgebildet sind. Die Seitenteile können dann trotz geringer Masse eine ausreichende Stabilität aufweisen. Durch die Ausgestaltung der Vertikalstreben als Profile, insbesondere mit H-förmigen Querschnitt, lässt sich dabei die Masse und das erforderliche Material der Vertikalstreben weiter reduzieren, ohne große Einbußen im Hinblick auf deren Festigkeit zu erleiden. Bei einer Ausgestaltung mit einem H-Profil ist dabei vorzugsweise vorgesehen, dass eine geschlossene Seite des Profils die Außenseite und die andere geschlossene Seite des Profils die Innenseite des Seitenteils bilden, so dass in den offenen Seiten des Profils gegebenenfalls Verbindungselemente eingeführt werden können, um nebeneinander angeordnete Parkdeckmodule aneinander zu befestigen. Ferner ergibt sich so eine glatte äußere Oberfläche, die weniger verschmutzungsanfällig und einfacher zu reinigen ist.

Vorzugsweise sind unterhalb und parallel zu den Längsseiten des Deckenelementes mindestens zwei Längsträger angeordnet, die insbesondere als Doppel-T-Profile ausgebildet sind. Auf den Längsträgern kann sich das Deckenelement dann abstützen, so dass Gewichtskräfte, die beispielsweise durch das Abstellen oder Überfahren von Autos auf das Deckenelement wirken, über die Längsträger abgeführt werden. Dadurch ist eine stabile, relativ leichte Konstruktion möglich. Dies wird dabei insbesondere dadurch erreicht, dass die Längsträger ein Doppel-T-Profil aufweisen. Dabei können die Längsträger beispielsweise über ein Drehgelenk mit den Vertikalstreben der Seitenteile verbunden werden, um so eine stabile, schwenkbare Verbindung zu erhalten.

Dabei ist besonders bevorzugt, dass in Seitenflächen der Längsträger Aufnahmegeometrien für Anbauteile eingeformt sind. Diese Aufnahmegeometrien, im einfachsten Fall Ausnehmungen, können dabei für verschiedene Dinge genutzt werden, beispielsweise zur Anbringung eines Geländers als Anbauteil oder zur Verschraubung nebeneinander angeordneter Längsträger benachbarter Parkdeckmodule.

In einer bevorzugten Weiterbildung ist zwischen den Längsträgern und den Vertikalstreben des Seitenteils jeweils zumindest eine demontierbare Zugstrebe angeordnet. Die Zugstrebe kann dann für den Transport zumindest einseitig gelöst werden, bietet in der Aufstellposition aber eine zusätzliche Sicherheit. Insbesondere verhindert sie ein Einklappen des Seitenteils und erhöht die Stabilität bei Kräften, die in Längsrichtung auf das Deckenelement wirken.

Vorzugsweise weisen die Seitenteile mindestens eine Diagonalstrebe auf, die Vertikalstreben eines Seitenteils miteinander verbindet. Dadurch erhöht sich die Stabilität der Seitenteile insbesondere für Belastungen, die quer zur Längsrichtung auf das Deckenelement wirken. Die Diagonalstreben können dabei fest mit den Vertikalstreben verbunden sein, beispielsweise verschweißt oder verschraubt sein.

In einer bevorzugten Weiterbildung weist ein in der Aufstellposition das Deckenelement überragende Bereich der Seitenteile mindestens zwei Querstreben auf, die parallel zur Schmalseite des Deckenelements ausgerichtet sind. Eine der Querstreben bildet dabei insbesondere den oberen Abschluss des Seitenelements. Durch diese Querstreben wird ein Raum zwischen den Vertikalstreben eines Seitenteils gesichert, so dass auch Fußgänger vor dem Herunterfallen geschützt werden.

Vorzugsweise sind bodenseitige Enden der Seitenteile in Fußelementen aufgenommen. Diese Fußelemente, die beispielsweise aus Beton gefertigt werden, dienen dann sozusagen zur Verankerung des Parkdeckmoduls am Untergrund. Somit ergibt sich ein besonders sicherer Stand. Dabei kann je Parkdeckmodul jeder Vertikalstrebe ein eigenes Fußelement zugeordnet werden.

Bei einem demontierbaren Parkdeck mit mindestens zwei gleichartigen Parkdeckmodulen ist erfindungsgemäß vorgesehen, dass die Parkdeckmodule an ihren Längsseiten benachbart zueinander angeordnet sind, wobei die Deckenelemente bündig aneinander anstoßen. Während durch die Seitenteile dann eine Begrenzung der Parkfläche gebildet wird, können durch entsprechendes Aneinanderreihen der Parkdeckmodule in einer beliebig langen Reihe relativ große Parkflächen bereitgestellt werden. Durch einen bündigen Anschluss der Deckenelemente an ihren Längsseiten ist dann ein problemloses Überfahren mit Fahrzeugen möglich. Ein leichter Versatz, der von einem Reifen eines Fahrzeugs problemlos überwunden werden kann, wird dabei ebenfalls als bündig angesehen.

Bevorzugterweise sind die nebeneinander angeordneten Parkdeckmodule über Verbindungselemente aneinander befestigt, die unterhalb der Deckenelemente angeordnet sind und insbesondere senkrecht zu den Längsträgern verlaufen. Es ergibt sich somit eine nahezu unsichtbare Befestigung der Parkdeckmodule untereinander, so dass sich diese zum einen gegenseitig sichern, zum anderen aber auch verhindert wird, dass sich ein Spalt zwischen benachbarten Parkdeckmodulen auftut. Die Verbindungselemente sind dabei beispielsweise Querträger, die zwischen den Längsträgern angeordnet werden. Im einfachsten Fall werden sie durch Schraubelemente gebildet, die benachbarte Längsträger miteinander verbinden.

Vorzugsweise sind die nebeneinander angeordneten Parkdeckmodule an ihren Seitenteilen miteinander verbunden. Dies kann beispielsweise durch entsprechende Elemente erfolgen, die die Vertikalstreben miteinander verbinden, wobei diese im Falle der Ausgestaltung der Vertikalstreben mit einem Profil innerhalb des Profils geführt werden können. Es ist aber auch denkbar, beispielsweise Klammern vorzusehen, die jeweils zwei benachbarte Vertikalstreben umklammern und damit die Seitenteile aneinander sichern.

Vorzugsweise sind nebeneinander angeordnete Vertikalstreben benachbarter Parkdeckmodule in einem gemeinsamen Fußelement aufgenommen. Dadurch ergibt sich eine zusätzliche Verbindungsstelle und damit eine erhöhte Stabilität. Gleichzeitig wird die Anzahl erforderlicher Fußelemente halbiert und damit der Aufbau weiter vereinfacht.

Die Erfindung wird im Folgenden anhand bevorzugter Ausführungsbeispiele in Verbindung mit den Zeichnungen näher beschrieben. Es zeigen:
- Fig. 1: Eine Teilansicht eines demontierbaren Parkdecks in dreidimensionaler Darstellung,
- Fig. 2: eine Seitenansicht eines Parkdeckmoduls in Aufstellposition,
- Fig. 3: eine Seitenansicht eines Parkdeckmoduls in Transportposition,
- Fig. 4: eine Verbindung zwischen benachbarten Parkdeckmodulen,
- Fig. 5: eine weitere Ausgestaltung der Verbindung nach Fig. 5 und
- Fig. 6: einen Verfahrensablauf zur Herstellung eines Deckenelements.

In Fig. 1 ist ein demontierbares Parkdeck 1 in Teilansicht dargestellt, das mehrere gleichartige Parkdeckmodule 2a - 2j umfasst. Die tatsächliche Anzahl an Parkdeckmodulen hängt dabei vom jeweiligen Einsatzzweck und dem zur Verfügung stehenden Platz ab und ist relativ frei wählbar.

Da die Parkdeckmodule 2a - 2j alle gleich aufgebaut sind, wird im Folgenden nur noch auf das Parkdeckmodul 2j Bezug genommen und dieses der Einfachheit halber mit dem Bezugszeichen 2 bezeichnet.

Das Parkdeckmodul 2 weist ein Deckenelement 3 auf, das von zwei Längsträgern 4, 5 gestützt wird. An einer Schmalseite 6 des Deckenelements 3 ist ein Seitenteil 7 angeordnet, das über ein entsprechendes Drehgelenk schwenkbar am Deckenelement 3 befestigt ist. An einer gegenüberliegenden Schmalseite, befindet sich ein baugleich aufgebautes weiteres Seitenteil.

Über die Seitenteile kann das Parkdeckmodul 2 derartig aufgestellt werden, dass das Deckenelement 3 beabstandet zu einem Untergrund ist, so dass unterhalb des Deckenelements und auf dem Deckenelement Fahrzeuge bewegt und geparkt werden können. Dabei ist das Parkdeckmodul 2 selbsttragend bzw. freistehend ausgebildet, benötigt also keine weiteren Abstützungen, um aufgestellt werden zu können.

Die Seitenteile 7 weisen jeweils einen oberen Bereich 8 auf, der in der in Fig. 1 gezeigten Aufstellposition über das Deckenelement 3 übersteht und eine Absturzsicherung für Fahrzeuge in Form eines Geländers bildet.

Die Seitenteile 7 weisen zwei Vertikalstreben 9, 10 auf, die über Diagonalstreben 11, 12 miteinander verbunden sind. Im oberen Bereich 8 sind drei Querstreben 15, 16, 17 angebracht, die eine Absturzsicherung in Form eines Geländers bilden.

Untere Enden 13, 14 der Vertikalstreben 9, 10 bzw. der Seitenteile 7 sind in Füßen 18, 19 aufgenommen, die beispielsweise aus Beton gebildet sind. Dadurch ergibt sich ein sicherer Stand des Parkdeckmoduls 2.

Dabei können, wie in Fig. 1 dargestellt, die Enden benachbarter Vertikalstreben 9, 10 unterschiedlicher Parkdeckmodule 2 in einem gemeinsamen Fuß aufgenommen werden. Somit ergibt sich gleichzeitig eine Sicherung der Parkdeckmodule 2 relativ zueinander.

Durch die Anordnung der Parkdeckmodule 2a - 2j nebeneinander ist ein demontierbares Parkdeck entstanden, das auf den Deckenelementen eine zweite Parkebene bereitstellt. Zum Auffahren auf die Deckenelemente ist ein Rampenelement 23 vorgesehen, dass bei diesem Ausführungsbeispiel an Schmalseiten zweier Parkdeckmodule 2a, 2b angebracht ist. Diese Parkdeckmodule weisen bei diesem Ausführungsbeispiel dafür eine geringere Längserstreckung auf als die übrigen Parkdeckmodule 2c - 2j und sind auch nur an einer Schmalseite mit einem Geländer versehen. Im Übrigen entspricht deren Aufbau dem Aufbau der Parkdeckmodule 2c - 2j.

Eine Breite der Parkdeckmodule ist vorzugsweise darauf abgestimmt, dass zwei nebeneinander angeordnete Parkdeckmodule eine Breite ergeben, die etwas mehr als die Breite eines handelsüblichen PKWs entspricht. Beispielsweise beträgt dafür die Breite eines Parkdeckmoduls 1 m bis 2,50 m. Die Parkdeckmodule lassen sich so mit handelsüblichen Lastkraftwagen noch problemlos transportieren und einfach handhaben.

In Fig. 2 ist ein Parkdeckmodul 2 in Seitenansicht dargestellt. Dabei sind die gleichen Bezugszeichen verwendet wie in der Darstellung nach Fig. 1.

Das Seitenteil 7 ist über eine Zugstrebe 20 am Längsträger 5 bzw. am Deckenelement abgestützt und damit sicher in der Aufstellposition gehalten. Dabei kann jeder Vertikalstrebe eine Zugstrebe zugeordnet sein.

Bei diesem Ausführungsbeispiel ist das Deckenelement 3 als Stahlbetonelement ausgebildet, das eine geschlossene Oberfläche bereitstellt. Durch die bei der Herstellung in das Beton-Verbundelement eingebrachte Spannung ergibt sich im unbelasteten Zustand eine leichte Wölbung des Deckenelements 3, die durch Belastung zumindest teilweise ausgeglichen werden kann. Die Herstellung des Deckenelements kann dann ähnlich wie bei Spannbetonelementen erfolgen, wie sie beispielsweise für den Brückenbau eingesetzt werden.

Der Längsträger 5 ist mit Aufnahmegeometrien 21 für Anbauteile versehen, wie beispielsweise ein Geländer bzw. eine Absturzsicherung oder wie Verbindungselemente zum Verbinden benachbarter Längsträger.

In Fig. 3 ist das Parkdeckmodul 2 in Transportposition dargestellt. Dabei können auch eine größere Anzahl an Parkdeckmodulen übereinander angeordnet und damit gleichzeitig transportiert werden.

Das Seitenteil 7 ist dabei gegenüber dem Deckenelement 3 derart verschwenkt, dass es im Wesentlichen parallel zum Deckenelement 3 verläuft. Damit ergibt sich ein sehr kompaktes Paket. Der obere Bereich 8 kann dabei in Längsrichtung zumindest teilweise über das Deckenelement 3 überstehen, so dass sich eine geringfügige Verlängerung des Parkdeckmoduls in der Transportposition gegenüber der Aufstellposition ergibt.

In den Fig. 4 und 5 sind Detailausschnitte dargestellt, die Ausgestaltungen für Verbindungselemente 2 zeigen, die zum Verbinden nebeneinander angeordneter Parkdeckmodule 2 dienen können. Die Verbindungselemente 22 verlaufen dabei senkrecht zu den Längsträgern 4, 5 und überbrücken einen Spalt zwischen den Deckenelementen 3. Dabei sind die Verbindungselemente 22 unterseitig der Deckenelemente 3 angeordnet, so dass die Oberseite der Deckenelemente 3 keine Unebenheiten aufweist. Die Verbindungselemente 22 können dabei jeweils an den Aufnahmegeometrien der Längsträger befestigt werden, so dass eine sichere, stabile Verbindung benachbarter Parkdeckmodule erhalten wird.

In Fig. 6 sind die einzelnen Verfahrensschritte zur Herstellung eines Deckenelements 3 schematisch dargestellt. In einem ersten Schritt (a) wird ein Stahlverbundträger 24 bereitgestellt, der eine Wölbung aufweist. Dieser Stahlverbundträger 24 wird dann mit seiner Wölbung nach unten in einer konkaven Schalung 25 positioniert (b) und in Richtung Schalung 25 beispielsweise mit Gewichten belastet (c). Diese Belastung wird durch Pfeile 26, 27 symbolisiert. Anschließend wird Beton 28 in die Schalung eingelassen und es erfolgt unter Beibehaltung der Belastung des Stahlverbundträgers 24 ein Betonieren (d).

Nach Aushärten des Betons 28 wird die Belastung (e) weggenommen und das Deckenelement 3 aus der Schalung 25 entfernt. Abschließend wird das Deckenelement 3 um 180 gedreht, so dass die an der Schalung 25 anliegende Seite 29 nach oben weist und als Fahrbahnfläche eingesetzt werden kann (f). Dies entspricht dann der Einbaulage des Deckenelements 3 im aufgestellten Parkdeckmodul.

Durch die durch die Stahlverbundträger 24 in das Deckenelement 3 eingebrachte Spannung ist es möglich, das Deckenelement 3 bereits bei noch relativ frischen Beton 28 zu bewegen, ohne das aufgrund der sich verändernden auf das Deckenelement 3 wirkenden Druck- und Zugbelastungen eine Beschädigung des Deckenelements 3 zu befürchten ist. Ferner ist eine zusätzliche Verkleidung des oder der Stahlverbundträger 24, die dann auf einer Unterseite des Deckenelements 3 liegen, nicht weiter erforderlich.

Durch das erfindungsgemäße Vorgehen verringert sich so der Aufwand zur Herstellung der Parkdeckmodule, wobei neben dem einfacheren Aufbau auch eine relativ geringe Masse bei hoher Belastbarkeit erreicht werden kann.

### Bezugszeichenliste

- 1: Parkdeck
- 2: Parkdeckmodule 2a, 2b, 2c, 2d
- 3: Deckenelement
- 4: Längsträger
- 5: Längsträger
- 6: Schmalseite
- 7: Seitenteile
- 8: oberer Bereich
- 9: Vertikalstrebe
- 10: Vertikalstrebe
- 11: Diagonalstrebe
- 12: Diagonalstrebe
- 13: Ende
- 14: Ende
- 15: Querstrebe
- 16: Querstrebe
- 17: Querstrebe
- 18: Fuß
- 19: Fuß
- 20: Zugstrebe
- 21: Aufnahmegeometrie
- 22: Verbindungselement
- 23: Rampenelement
- 24: Stahlverbundträger
- 25: Schalung
- 26: Pfeil
- 27: Pfeil
- 28: Beton
- 29: Seite

## Patentansprüche

1. Verfahren zum Herstellen eines Parkdeckmoduls für ein demontierbares Parkdeck, wobei ein Deckenelement (3) als Stahlbeton-Verbundelement mit zwei Längsseiten und mit zwei Schmalseiten (6) hergestellt wird, wobei an die Schmalseiten (6), Seitenteile (7) (7)befestigbar sind, wobei bei dem Verfahren ein Stahlverbundträger (24) über eine Schalung (25) mit konkaver Form angeordnet wird, anschließend in Richtung Schalung (25) auf Biegung entsprechend der Form der Schalung (25) belastet wird, anschließend Beton (28) in die Schalung eingegossen wird und nach Aushärten des Betons (28) die Belastung des Stahlverbundträgers weggenommen wird.

2. Verfahren nach Anspruch 1, **dadurch gekennzeichnet, dass** das Deckenelement (3) nach Herausnehmen aus der Schalung (25) gewendet wird, wobei die in der Schalung (25) unten liegende Seite (29) als Park- und Fahrbahnfläche im Parkdeckmodul (2) eingesetzt wird.

3. Verfahren nach Anspruch 1 oder 2, **dadurch gekennzeichnet, dass** an Schmalseiten (6) des Deckenelements (3) Seitenteile (7) zum eigenständigen Aufstellen des Parkdeckmoduls (2) schwenkbar befestigt werden.

4. Verfahren nach Anspruch 3, **dadurch gekennzeichnet, dass** die Seitenteile (7) an den Stahlverbundträgern (24) schwenkbar befestigt werden.

## Claims

1. Method for producing a parking-deck module for a removable parking deck, wherein a floor element (3) is produced in the form of a reinforced-concrete composite element with two longitudinal sides and with two narrow sides (6), wherein side parts (7) can be fastened on the narrow sides (6), and wherein, during the course of the method, a composite steel girder (24) is arranged over a concavely shaped formwork (25) and then is subjected to bending in the direction of the formwork (25) and in accordance with the shape of the formwork (25), then concrete (28) is poured into the formwork and, once the concrete (28) has hardened, the loading is removed from the composite steel girder.

2. Method according to Claim 1, **characterized in that**, once removed from the formwork (25), the floor element (3) is turned, wherein the side (29) which, within the formwork (25), is located at the bottom is used as a parking and carriageway surface area in the parking-deck module (2).

3. Method according to Claim 1 or 2, **characterized in that**, for independent set-up of the parking-deck module (2), side parts (7) are fastened in a pivotable manner on narrow sides (6) of the floor element (3).

4. Method according to Claim 3, **characterized in that** the side parts (7) are fastened in a pivotable manner on the composite steel girders (24).

## Revendications

1. Procédé de fabrication d'un module de niveau de stationnement destiné à un niveau de stationnement démontable, un élément de niveau (3) étant fabriqué sous la forme d'un élément composite en béton armé pourvu de deux grand côtés et de deux petits côtés (6), les parties latérales (7) pouvant être fixées aux petits côtés (6), une poutre composite en acier (24) étant disposée dans le procédé sur un coffrage (25) de forme concave, puis étant chargée en direction du coffrage (25) pour se plier selon la forme du coffrage (25), puis du béton (28) étant coulé dans le coffrage et, après durcissement du béton (28), la charge sur la poutre composite en acier étant retirée.

2. Procédé selon la revendication 1, **caractérisé en ce que** l'élément de niveau (3) est retourné après avoir été retiré du coffrage (25), le côté (29) situé au-dessous dans le coffrage (25) servant de surface de stationnement et roulement dans le module de niveau de stationnement (2).

3. Procédé selon la revendication 1 ou 2, **caractérisé en ce que** des parties latérales (7) destinées à la mise en place indépendante du module de niveau de station (2) sont fixées de manière pivotante aux petits côtés (6) de l'élément de niveau (3).

4. Procédé selon la revendication 3, **caractérisé en ce que** les parties latérales (7) sont fixées de manière pivotante aux poutres composites en acier (24).
